# FASCICULE DE BREVET EUROPEEN

(11) **EP 1 583 912 B1**
(45) Date de publication et mention de la délivrance du brevet: **02.04.2014**
(21) Numéro de dépôt: 04702348.6
(22) Date de dépôt: 15.01.2004
(51) Int. Cl.: F15D 1/08

(54) **ACCESSOIRE POUR DISPOSITIF DE DECHARGE BRUSQUE D'AIR ET DISPOSITIF DE DECHARGE EQUIPE DE CET ACCESSOIRE**
LUFTEINBLASDÜSE UND DAMIT AUSGESTATTETE VORRICHTUNG
ACCESSORY FOR A SUDDEN AIR DISCHARGE DEVICE AND DISCHARGE DEVICE COMPRISING SAME

(30) Priorité: 16.01.2003 FR 0300463
(43) Date de publication de la demande: 12.10.2005
(73) Titulaire: Simoens, Hervé, 59700 Marcq en Baroeul (FR)
(72) Inventeur: Simoens, Hervé, 59700 Marcq en Baroeul (FR)
(74) Mandataire: Tournel, Jean Louis
(86) Numéro de dépôt international: PCT/FR2004/000069
(87) Numéro de publication internationale: WO 2004/070213

(56) Documents cités:
- DE-A- 2 035 378
- DE-A- 4 128 165

## Description

L'invention se rapporte à un dispositif de décharge brusque d'air.

Par exemple, pour supprimer les zones d'accumulation de matière dans les fours des cimenteries, il est connu de faire appel à des dispositifs de décharge encore appelés canon à air.

Le principe de ces dispositifs est de libérer brutalement une quantité d'air en sorte de créer une sorte de déflagration qui va supprimer l'amoncellement de la matière qui s'accumule au cours du processus de fabrication.

L'avantage de ces dispositifs consiste dans le fait qu'ils peuvent fonctionner en automatique et être mis en des endroits peu accessibles.

Ils évitent également l'intervention humaine, ce qui est un gage de sécurité.

Bien évidemment, ces canons à air sont utilisés dans d'autres domaines.

Classiquement, un tel dispositif comprend un corps logeant un piston constituant un obturateur disposé entre une capacité et une conduite de sortie.

Lorsque l'obturateur s'écarte de son siège, l'air emprisonné dans la capacité s'échappe brutalement au travers de la conduite de sortie.

Cette conduite de sortie est plus ou moins longue mais, généralement, pour des problèmes de fabrication et/ou d'usure, cette conduite de sortie comprend une première partie faisant partie intégrante avec le corps du dispositif de décharge et une seconde partie ou accessoire destiné à venir prolonger la première partie.

Le dispositif de décharge étant situé à l'extérieur du four, cette seconde partie permet notamment de traverser la paroi et de déboucher à plus ou moins distance de la face interne de la dite paroi.

Classiquement, cette seconde partie ou accessoire, encore appelé tuyère, a une section de surface constante, au long de son axe longitudinal mais souvent la géométrie de cette section est variable.

En effet, la forme géométrique de l'entrée de cet accessoire est circulaire tandis que la géométrie de sortie est, éventuellement, aplatie afin de pouvoir occuper la place d'une ou plusieurs briques réfractaires.

L'efficacité de ces dispositifs dépend du volume de la capacité, de la pression dans celle-ci et de la vitesse d'ouverture de l'obturateur.

Il est très important de délivrer une quantité d'énergie dans un court instant.

Les effets produits par une déflagration ne sont pas comparables à l'effet d'un gaz sous pression alimentant en continu une tuyère (DE-A-4128165 ou DE-A-2035378).

Dans certains endroits, le volume de la capacité est limité en raison de l'encombrement de celle-ci et, bien souvent, la pression d'alimentation en air de ces capacités est limitée.

Il faut alors augmenter le nombre de ces dispositifs dans la mesure où il existe de la place ce qui n'est pas toujours le cas.

L'invention se propose d'apporter une solution permettant d'améliorer l'efficacité de ces dispositifs de décharge brusque d'air.

A cet effet, l'invention a pour objet un dispositif de décharge brusque d'air présentant les caractéristiques de la revendication principale .

L'invention sera bien comprise à l'aide de la description ci-après faite à titre d'exemple non limitatif en regard du dessin ci-annexé qui représente schématiquement :
- figure 1 : un canon à air avec son accessoire monté,
- figure 2 : l'accessoire vu en coupe axiale.

En se reportant au dessin, on voit un dispositif 1 de décharge brusque d'air contenu dans une capacité 2.

Le dispositif de décharge est monté, par exemple, sur une paroi 9.

Ce dispositif de décharge brusque comprend un corps 1A ou enveloppe contenant un obturateur 3 et son siège 3A, lequel obturateur, lorsqu'il est écarté de son siège, autorise le passage de l'air contenu dans la capacité vers une conduite 4 de sortie.

Cette conduite de sortie courte est prolongée par un accessoire 5 se présentant sous la forme d'un tube monté coaxial à l'axe de la conduite 4 de sortie.

Cet accessoire est fixé sur l'extrémité de la conduite de sortie, par un moyen de fixation 10 tel une bride.

Cet accessoire 5 est généralement fixé dans une paroi 9 qu'il traverse.

Le fonctionnement de ces dispositifs de décharge brusque est le suivant :

Dans un premier temps, l'air provenant de l'alimentation vient s'accumuler dans la capacité qui se remplit.

Lorsque la capacité a atteint la valeur requise de remplissage, l'alimentation de cette capacité est coupée et on commande le recul de l'obturateur qui s'écarte de son siège.

L'air contenu dans la capacité s'échappe brutalement en libérant, en un bref instant une énergie importante provoquant une déflagration, c'est à dire une force d'impact qui peut être mesurée à l'aide d'un capteur de force.

Selon l'invention, l'aire de la section de ce tube décroît dans le sens F de l'échappement de l'air pour ensuite croître formant ainsi un tronçon convergent A puis divergent B.

On constate que l'on gagne ainsi en efficacité.

Dans une première forme de réalisation, l'aire E de l'entrée de l'accessoire sera égale à l'aire S de sortie.

Dans une seconde forme de réalisation, l'aire S de la sortie de l'accessoire sera supérieure à cette aire E d'entrée.

Le rapport entre la section D prise au niveau de la section ayant la surface la plus petite et la section d'entrée E sera supérieur ou égal à 1/5 mais de préférence supérieur à 1/3.

Le rapport entre la section D prise au niveau de la section ayant la surface la plus petite et la section S de sortie sera supérieur ou égal à 1/5.

La distance entre la position de la section D précitée et le siège sur lequel repose l'obturateur sera au maximum de un mètre pour une pression jusque douze bars.

Des essais ont été réalisés avec un dispositif de décharge brusque d'air d'un diamètre d'entrée E de 150 mm avec une capacité de 100 litres.

Le capteur de force est placé à l'extrémité d'un tube de 500 mm de long.

On constate que les résultats sont meilleurs lorsque le rapport D/E est compris entre 0,6 et 0,8.

On obtient un gain de l'ordre de 50% en force d'impact.

Avec ce système on minimise les effets des tourbillons qui pénalisent l'efficacité.

## Revendications

1. Dispositif de décharge brusque d'air contenu dans une capacité, comprenant une paroi (9), un corps ou une enveloppe (1A) contenant un obturateur (3) et son siège (3A), lequel obturateur, lorsqu'il est écarté de son siège, autorise le passage de l'air contenu dans la capacité vers une conduite (4) de sortie, sur l'extrémité de ladite conduite de sortie (4) est fixé, par un moyen (10) de fixation, un accessoire (5) se présentant sous la forme d'un tube dans lequel l'aire de la section interne de ce tube décroît, depuis l'entrée dudit tube dans le sens (F) de l'échappement de l'air pour ensuite croître jusqu'en sortie dudit tube formant ainsi un tronçon interne convergent (A) puis divergent (B) **caractérisé en ce que** ledit tube est monté coaxial à l'axe de ladite conduite de sortie pour traverser ladite paroi et déboucher à distance de la face interne de ladite paroi.

2. Dispositif de décharge brusque d'air selon la revendication 1 **caractérisé en ce que** le rapport entre l'aire de la section (D) interne du tube prise au niveau de la section interne ayant la surface la plus petite et l'aire de la section interne (E) de l'entrée de l'accessoire est comprise entre 0,6 et 0,8.

3. Dispositif de décharge brusque d'air selon la revendication 1 **caractérisé en ce que** l'aire (E) de l'entrée de l'accessoire est égale à l'aire (S) de la sortie.

4. Dispositif de décharge brusque d'air selon la revendication 1 **caractérisé en ce que** l'aire (S) de la sortie de l'accessoire est supérieure à l'aire (E) d'entrée.

5. Dispositif de décharge brusque d'air selon la revendication 2 **caractérisé en ce que** la distance entre la position de la section (D) de l'accessoire ayant la surface la plus petite et le siège (3A) sur lequel repose l'obturateur est au maximum de un mètre pour une pression jusque douze bars.

## Patentansprüche

1. Vorrichtung zum schlagartigen Ablassen von Luft, die in einem Raum enthalten ist, umfassend eine Wand (9), einen Körper oder eine Hülle (1A), die ein Verschlusselement (3) und seinen Sitz (3A) enthält, wobei das Verschlusselement, wenn es von seinem Sitz entfernt ist, den Durchgang der in dem Raum enthaltenen Luft zu einer Ausgangleitung (4) gestattet, wobei m Ende der Ausgangsleitung (4) durch ein Befestigungsmittel (10) ein Zubehör (5) befestigt ist, das in Form eines Rohrs vorhanden ist, in dem der Bereich des Innenquerschnitts dieses Rohrs vom Eingang des Rohrs in die Richtung (F) des Austritts der Luft kleiner wird, um dann bis zum Ausgang des Rohrs größer zu werden, wodurch ein konvergierender (A) und dann divergierender (B) Innenabschnitt gebildet wird, **dadurch gekennzeichnet, dass** das Rohr koaxial zur Achse der Ausgangsleitung montiert ist, um durch die Wand hindurchzugehen und in einem Abstand zur Innenseite der Wand zu münden.

2. Vorrichtung zum schlagartigen Ablassen von Luft nach Anspruch 1, **dadurch gekennzeichnet, dass** das Verhältnis zwischen dem Bereich des Innenquerschnitts (D) des Rohrs, gemessen auf Höhe des Innenquerschnitts mit der kleinsten Oberfläche, und dem Bereich des Innenquerschnitts (E) des Eingangs des Zubehörs zwischen 0,6 und 0,8 beträgt.

3. Vorrichtung zum schlagartigen Ablassen von Luft nach Anspruch 1, **dadurch gekennzeichnet, dass** der Bereich (E) des Eingangs des Zubehörs gleich dem Bereich (S) des Ausgangs ist.

4. Vorrichtung zum schlagartigen Ablassen von Luft nach Anspruch 1, **dadurch gekennzeichnet, dass** der Bereich (S) des Ausgangs des Zubehörs größer als der Eingangsbereich (E) ist.

5. Vorrichtung zum schlagartigen Ablassen von Luft nach Anspruch 2, **dadurch gekennzeichnet, dass** der Abstand zwischen der Position des Querschnitts (D) des Zubehörs mit der kleinsten Oberfläche und dem Sitz (3A), auf dem das Verschlusselement aufliegt, maximal einen Meter bei einem Druck bis zu zwölf Bar beträgt.

## Claims

1. Device for discharging a sudden blast of air contained in a container, comprising a wall (9), a body or a housing (1A) containing a valve (3) and its seat (3A), which valve, when lifted from its seat, allows air contained in the container to flow towards an outlet duct (4), and, affixed to the end of said outlet duct (4) by a fixing means (10) is an accessory (5) in the form of a tube in which the surface area of the internal section of this tube decreases from the inlet of said tube in the direction (F) in which the air is discharged and then increases to the outlet of said tube thereby forming a convergent (A) then divergent (B) internal section, **characterised in that** said tube is mounted coaxially with the axis of said outlet duct so as to extend through said wall and open at a distance from the internal face of said wall.

2. Device for discharging a sudden blast of air as claimed in claim 1, **characterised in that** the ratio between the surface area of the internal section (D) of the tube measured on a level with the internal section having the smallest surface and the surface area of the internal section (E) of the inlet of the accessory is between 0.6 and 0.8.

3. Device for discharging a sudden blast of air as claimed in claim 1, **characterised in that** the surface area (E) of the inlet of the accessory is equal to the surface area (S) of the outlet.

4. Device for discharging a sudden blast of air as claimed in claim 1, **characterised in that** the surface area (S) of the outlet of the accessory is greater than the surface area (E) of the inlet.

5. Device for discharging a sudden blast of air as claimed in claim 2, **characterised in that** the distance between the position of the section (D) of the accessory having the smallest surface and the seat (3A) on which the valve sits is at most one metre for a pressure of up to 12 bar.
